# EUROPÄISCHE PATENTSCHRIFT

(11) **EP 0 499 701 B1**
(45) Veröffentlichungstag und Bekanntmachung des Hinweises auf die Patenterteilung: **17.05.1995**
(21) Anmeldenummer: 91120861.9
(22) Anmeldetag: 04.12.1991
(51) Int. Cl.: F42C 15/00, F42C 15/24, F42C 15/31

(54) **Sicherheitsvorrichtung für rohrabgeschossene Projektile**
Safety device for barrel launched projectiles
Dispositif de sécurité pour projectile destiné à être lancé à partir d'un tube

(30) Priorität: 20.02.1991 DE 4105271
(43) Veröffentlichungstag der Anmeldung: 26.08.1992
(73) Patentinhaber: Buck Werke GmbH & Co, 73337 Bad Überkingen (DE)
(72) Erfinder: Wardecki, Norbert, Dr., W-7804 Glottertal (DE)
(74) Vertreter: Goddar, Heinz J., Dr.

(56) Entgegenhaltungen:
- DE-A- 1 933 837
- DE-A- 3 543 939
- FR-A- 1 558 042
- FR-A- 2 280 878
- FR-A- 2 368 009
- US-A- 4 982 663

## Beschreibung

Die Erfindung betrifft eine Sicherheitsvorrichtung zum Verhindern einer vorzeitigen Zündung einer durch ein beim Abschuß anzündbares Verzögerungsstück zu zündenden Wirkladung eines einen Geschoßmantel aufweisenden Geschosses, das durch eine Ausstoßladung aus einem Abschußrohr verschossen wird, gemäß dem Oberbegriff des Patentanspruchs 1. Eine derartige Anordnung ist aus der US-A-4 982 663 bekannt.

Bei der bekannten Vorrichtung wird der Rohrfühler innerhalb des Abschußrohres durch dessen Wandung in eingedrückter Stellung, nämlich seiner Sicherheitsstellung, gehalten, und zwar gegen die Kraft der am Rohrfühler angreifenden Feder. Sobald dann das Geschoß das Abschußrohr verläßt, drückt diese Feder den Rohrfühler nach außen in seine Entsicherungsstellung. Die Entsicherung erfolgt also auf mechanischem Wege mittels einer Feder, was verständlicherweise die Gefahr einer Störanfälligkeit mit sich bringt, etwa bei einem Bruch oder Ermüdung der Feder.

Aufgabe der voliegenden Erfindung ist es, die bekannte Sicherheitsvorrichtung so auszubilden, daß sie bei einfachem Aufbau eine zuverlässige Entsicherung bei ausreichender Vorrohrsicherheit gewährleistet. Gelöst wird diese Aufgabe durch die Merkmale des Patentanspruchs 1.

Gemäß der Erfindung ist also unter anderem ein zweites pyrotechnisches Verzögerungsstück vorgesehen, das nach Ablauf seiner Verzögerungszeit den Rohrfühler durch Gasdruck in dessen Entsicherungsstellung bewegt, womit eine störanfällige Feder vermieden wird; das erste pyrotechnische Verzögerungsstück ist von diesem Vorgang unabhängig und vermag somit die Vorrohrsicherheit zu gewährleisten.

Die Erfindung wird nachfolgend anhand der Zeichnung näher erläutert. Auf der Zeichnung zeigen:
- Fig. 1: eine Schemaskizze der Anordnung und
- Fig. 2: ein Fließdiagramm zur Erläuterung der Funktion der Anordnung.

Die Sicherungsanordnung wird im Bodenbereich des Wurfkörpers untergebracht und stellt das Verbindungsglied zwischen der Ausstoßladung bzw. einer dieser zugeordneten besonderen Anzündladung und der Wirkladung, bzw. einer dieser zugeordneten besonderen Anzündladung, dar.

Die Anordnung weist zwei zueinander parallele, sich in Abschußrichtung (Pfeil A) erstreckende pyrotechnische Verzögerungssätze auf, nachfolgend branchenüblich Verzögerungsstücke genannt, nämlich ein erstes Verzögerungsstück 10 und ein zweites Verzögerungsstück 11. Dem ersten Verzögerungsstück 10 ist koaxial ein Schlagbolzen 12 nachgeschaltet, dessen Spitze 12a in einen Kanal 13 hineinreicht, der quer zur Abschußrichtung A verläuft. Im Kanal 13 ist gleitbar ein Rohrfühler 14 in Form eines Bolzens mit eingezogenem Schaft untergebracht, wobei die Spitze 12a des Schlagbolzens 12 in der in Figur 1 gezeigten Position auf dem Schaft des Rohrfühlers aufliegt, bzw. der Schlagbolzen 12 anderweitig vom Rohrfühler 14 in der Ausgangsposition festgehalten wird. Diametral zum Schlagbolzen 12 geht vom Kanal 13 in Abschußrichtung A ein kurzes Rohrstück 15 ab, an dessen Boden sich zentral ein Schlagzündhütchen 16 befindet, das zum Zünden der nicht-gezeichneten Wirkladung des Geschosses dient.

In den Kanal 13 mündet auch das bereits erwähnte zweite Verzögerungsstück 11 sowie ein sich ebenfalls in Abschußrichtung A erstreckender Kanal 17, in welchem ein Beschleunigungsfühler 18 gleitet. Der Beschleunigungsfühler 18 greift in der auf der Zeichnung gezeigten Position mit seiner Spitze 18a in eine Ausnehmung 14a am Mantel des Rohrfühlers 14 ein. Schließlich weist die Anordnung noch elastische Arretierringe 19 auf, die als Rasten für die Gleitteile der Anordnung dienen, also für den Schlagbolzen 12, den Rohrfühler 14 und den Beschleunigungsfühler 18.

In Fig. 1 ist die Anordnung in Sicherheitsposition dargestellt. Dabei liegt der Rohrfühler 14 mit seinem Schaft zwischem dem Schlagbolzen 12 und dem Schlagzündhütchen 16, womit die Zündkette vom Verzögerungsstück 10 zur Wirkladung unterbrochen ist.

Gesichert ist dabei der Rohrfühler 14 in dieser Stellung auf zweifache Weise, zum einen durch die bei 20 angedeutete Wandung des Abschußrohres, in welcher das Geschoß mit seiner Hülle 21 steckt, und zum anderen durch den Beschleunigungsfühler 18, der mit seiner Spitze 18a in die Ausnehmung 14a des Rohrfühlers 14 eingreift. Wird nun über einen üblicherweise elektrischen Anzünder die Ausstoßladung gezündet, dann ergibt sich ein Ablauf, wie er in Fig. 2 angedeutet ist. Das heißt, die heißen Gase der Anzündladung setzen das Geschoß in Bewegung und zünden zugleich die beiden Verzögerungsstücke 10, 11 an. Sobald nun das Geschoß seine Maximalbeschleunigung erreicht hat, bewegt sich der Beschleunigungsfühler 18 infolge seiner Trägheit aus seiner Raste (in Fig. 1 nach oben), womit seine Spitze 18a aus der Ausnehmung 14a des Rohrfühlers 14 herausgleitet, und rastet dann in der oberen Raststellung ein. Der Rohrfühler 14 verbleibt aber trotzdem in seiner Sicherheitsposition, und zwar selbst dann, wenn das Geschoß das Abschußrohr verlassen hat, weil auf den Rohrfühler 14 noch keine Kraft in Richtung seiner Entsicherungsposition (auf der Zeichnung Verschiebung in Richtung nach rechts) ausgeübt wird. Erst wenn das Verzögerungsstück 11 durchgebrannt ist, bildet sich durch seine Abbrandgase im Kanal 13 ein Druck aus, der den Rohrfühler 14 nach außen schiebt, so daß der Weg zwischen Schlagbolzen 12 und Schlagzündhütchen 16 frei wird. Sobald dann das Verzögerungsstück 10 durchgebrannt ist, beschleunigen dessen Abgase den Schlagbolzen 12, so daß dessen Spitze 12a auf das Schlagzündhütchen 16 trifft, das dann seinerseits die Wirkladung entzündet.

Der Beschleunigungsfühler 18 ist also in seiner Masse so bemessen, daß er sich erst dann in seine den Rohrfühler 14 freigebende Position bewegt, wenn das Geschoß eine Beschleunigung erreicht hat, die ausreicht, daß das Geschoß ballistisch über die Zone der Vorrohrsicherheit hinausgeschossen wird. Sollte trotz Erreichen dieser Beschleunigung das Geschoß nach Verlassen des Rohrs noch innerhalb der Vorrohrsicherheitszone durch irgendein Hindernis stark abgebremst werden, dann bewegt sich der Beschleunigungsfühler 18 in entgegengesetzter Richtung wieder in die den Rohrfühler 14, der sich ja noch nicht nach außen bewegt hat, sperrende Position zurück. Die Verzögerungszeit des Verzögerungsstücks 11 ist so eingestellt, daß zum Zeitpunkt seines Durchbrands das - richtig beschleunigte - Geschoß das Ende der Vorrohr-Sicherheitszone erreicht hat. Die Verzögerungszeit des Verzögerungsstücks 10 dagegen ist auf den gewünschten Zeitpunkt der Zündung der Wirkladung eingestellt, wobei also auf jeden Fall die Verzögerungszeit des Verzögerungsstücks 10 länger ist als diejenige des Verzögerungsstücks 11. Sollte aufgrund einer Fehlfunktion die Verzögerungszeit des Verzögerungstückes 10 kürzer sein als die des Verzögerungsstückes 11, so bleibt die Zündkette unterbrochen und in Sicherstellung. Um dem Rohrfühler 14 bzw. dem Schlagbolzen 12 die erforderliche Schubkraft zu geben, ist es zweckmäßig, die beiden Verzögerungsstücke 10, 11 mit einem verstärkten Druckausgang zu versehen oder aber am Verzögerungsstückende einen weiteren pyrotechnischen Satz als Druckerzeuger anzubringen.

Aus obigem ergibt sich, daß mit der erfindungsgemäßen Anordnung eine Zündung der Wirkladung nur dann möglich ist, wenn
- a): das Geschoß das Abschußrohr verlassen hat,
- b): das Geschoß eine ausreichende Beschleunigung erfahren hat,
- c): nach Abschuß eine vorgegebene Zeitspanne abgelaufen ist, die einen ausreichenden Sicherheitsabstand des Geschosses von der Rohrmündung gewährleistet,
- d): während der Zeitspanne von c) keine beträchtliche Geschoßverzögerung der Geschoßgeschwindigkeit eingetreten ist.

Trotz dieser hohen Sicherheit ist die Anordnung sehr wirtschaftlich herzustellen, wobei die Kosten beträchtlich unter denjenigen einer vergleichbaren, rein mechanischen Sicherungsanordnung liegen.

## Patentansprüche

1. Sicherheitsvorrichtung zum Verhindern einer vorzeitigen Zündung einer durch ein beim Abschuß anzündbares, pyrotechnisches Verzögerungsstück (10) zu zündenden Wirkladung eines einen Geschoßmantel (21) aufweisenden Geschosses, das durch eine Austoßladung aus einem Abschußrohr verschossen wird, mit einem Beschleunigungsfühler (18), der sich bei Beschleunigung des Geschosses auf vorgegebene Abschußgeschwindigkeit infolge seiner Massenträgheit entgegen der Abschußrichtung von einer Sicherheitsstellung in eine Entsicherungsstellung bewegt, und einem quer zur Abschußrichtung verschiebbaren Rohrfühler (14), der aus seiner Sicherheitsstellung innerhalb des Geschoßmantels (21) in eine Entsicherungsstellung bringbar ist, in welcher er seitlich über den Geschoßmantel (21) hinausragt, wobei der Rohrfühler (14) in seiner Sicherheitsstellung im Zündweg zwischen Verzögerungsstück (10) und Wirkladung liegt und diesen Zündweg sperrt, und durch den in Sicherheitsstellung befindlichen Beschleunigungsfühler (14) und bei im Abschußrohr befindlichem Geschoß zusätzlich durch die Abschußrohrwandung (20) in seiner Sicherheitsstellung arretiert ist, und Verzögerungsstück (10) und Wirkladung nur dann in Anzündverbindung kommen, wenn sich Beschleunigungsfühler (18) und Rohrfühler (14) gleichzeitig in Entsicherungsstellung befinden, dadurch gekennzeichnet, daß ein zweites, ebenfalls beim Abschuß anzündbares pyrotechnisches Verzögerungsstück (11) vorgesehen ist, das eine kürzere Verzögerungszeit als das erste Verzögerungsstück (10) aufweist und das nach Ablauf seiner Verzögerungszeit den Rohrfühler (14) durch Gasdruck in dessen Entsicherungsstellung bewegt; und daß dem ersten Verzögerungsstück (10) ein Schlagbolzen (12) nachgeschaltet und der Wirkladung ein Schlagzündhütchen (16) vorgeschaltet ist, wobei die Schlagbolzenspitze (12a) auf das Zündhütchen (16) gerichtet ist und der Rohrfühler (14) sich in Sicherheitsstellung zwischen Schlagbolzenspitze (12a) und Schlagzündhütchen (16) befindet.

2. Sicherheitsvorrichtung nach Anspruch 1, dadurch gekennzeichnet, daß beiden Verzögerungsstücken (10, 11) jeweils ein weiteres, pyrotechnisches Element mit starker Gasentwicklung nachgeschaltet ist.

3. Sicherheitsvorrichtung nach Anspruch 1 oder 2, dadurch gekennzeichnet, daß der Rohrfühler (14) und der Beschleunigungsfühler (18) in ihrer Sicherheitsstellung jeweils durch elastische Arretierringe (19) fixiert sind.

4. Sicherheitsvorrichtung nach Anspruch 3, dadurch gekennzeichnet, daß der Beschleunigungsfühler (18) zusätzlich in seiner Entsicherungsstellung durch elastische Arretierringe (19) fixierbar ist.

## Claims

1. A safety device for preventing premature detonation of an active charge which is adapted to be detonated by a pyrotechnic delay member (10) detonatable on launching, said active charge being part of a missile which has a jacket (21) and which is fired from a launch barrel by an ejection charge, comprising an acceleration sensor (18) which, on acceleration of the missile to a preset launch speed, moves, by its mass inertia, in the opposite direction to the launch direction, from a safety position to an activation position, and a barrel sensor (14) which is displaceable transversely of the launch direction and which is movable from its safety position inside the missile jacket (21) into an activation position in which it projects laterally beyond the missile jacket (21), the barrel sensor (14) being situated, in its safety position, in the detonation path between the delay member (10) and the active charge and blocking said detonation path, and being locked in its safety position by the acceleration sensor (14) in the safety position and, when the missile is situated in the launch barrel, additionally by the launch barrel wall (20), and the delay member (10) and active charge are connected for detonation only when the acceleration sensor (18) and the barrel sensor (14) are simultaneously in the activation position, characterised in that a second pyrotechnic delay member (11) is provided, which is also detonatable on launching and which has a shorter delay time than the first delay member (10) and which, after expiry of its delay time, moves the barrel sensor (14) by gas pressure into its activation position; and in that the first delay member (10) is followed by a percussion pin (12) and the active charge is preceded by a percussion cap (16), the percussion pin point (12a) being directed towards the percussion cap (16) and the barrel sensor (14) being situated between the percussion pin point (12a) and the percussion cap (16) when in the safety position.

2. A safety device according to claim 1, characterised in that the two delay members (10, 11) are each followed by another pyrotechnic element with intensive gas evolution.

3. A safety device according to claim 1 or 2, characterised in that the barrel sensor (14) and the acceleration sensor (18) are each fixed in their safety position by elastic locking rings (19).

4. A safety device according to claim 3, characterised in that the acceleration sensor (18) is additionally fixable in its activation position by elastic locking rings (19).

## Revendications

1. Dispositif de sécurité destiné à empêcher un amorçage prématuré d'une charge effective à amorcer par un élément pyrotechnique à retardement (10) pouvant être mis à feu lors du tir d'un projectile comportant une enveloppe (21), qui est lancé par une charge d'expulsion à partir d'un tube de tir, avec un détecteur d'accélération (18) qui, lors de l'accélération du projectile à une vitesse prédéterminée de tir, se déplace en raison de sa masse d'inertie dans le sens opposé au sens du tir d'une position de sécurité vers une position armée, et un détecteur de tube (14) pouvant être déplacé transversalement par rapport au sens du tir, qui peut être placé de sa position de sécurité à l'intérieur de l'enveloppe (21) du projectile vers une position armée dans laquelle il dépasse latéralement de l'enveloppe (21) du projectile, le détecteur de tube (14) étant situé dans sa position de sécurité dans la voie d'amorçage entre l'élément à retardement (10) et la charge effective et bloquant cette voie d'amorçage, et étant de plus bloqué dans sa position de sécurité par le détecteur d'accélération (14) se trouvant en position de sécurité et par la paroi (20) du tube de tir au niveau du projectile se trouvant dans le tube de tir, l'élément à retardement (10) et la charge effective n'entrant en liaison d'amorçage que lorsque le détecteur d'accélération (18) et le détecteur de tube (14) se trouvent simultanément en position armée, caractérisé en ce que qu'il est prévu un deuxième élément pyrotechnique à retardement (11) qui peut également être mis à feu lors du tir, dont le temps de retardement est inférieur à celui du premier élément à retardement (10), et qui à l'issue de son temps de retardement déplace le détecteur de tube (14) dans sa position armée par pression de gaz ; en ce qu'un percuteur (12) est disposé en aval du premier élément à retardement (10) et en ce qu'une amorce à percussion (16) est disposée en amont de la charge effective, la pointe (12a) du percuteur étant orientée vers l'amorce (16), et le détecteur de tube (14) se trouvant en position de sécurité entre la pointe (12a) du percuteur et l'amorce à percussion (16).

2. Dispositif de sécurité selon la revendication 1, caractérisé en ce qu'un autre élément pyrotechnique à fort dégagement de gaz est disposé en aval de chacun des deux éléments à retardement (10, 11).

3. Dispositif de sécurité selon l'une des revendications 1 ou 2, caractérisé en ce que le détecteur de tube (14) et le détecteur d'accélération (18) sont respectivement bloqués dans leurs positions de sécurité par des bagues d'arrêt élastiques (19).

4. Dispositif de sécurité selon la revendication 3, caractérisé en ce que dans sa position armée, le détecteur d'accélération (18) peut être de plus bloqué par des bagues d'arrêt élastiques (19).
